# EUROPÄISCHE PATENTSCHRIFT

(11) **EP 1 652 639 B1**
(45) Veröffentlichungstag und Bekanntmachung des Hinweises auf die Patenterteilung: **10.06.2009**
(21) Anmeldenummer: 04025396.5
(22) Anmeldetag: 26.10.2004
(51) Int. Cl.: B26D 11/00

(54) **Verfahren zum Formatwechsel in einer Wellpappe-Anlage**
Method for changing the format in a corrugated board manufacturing plant
Procédé pour le changement de format dans une installation pour la fabrication de carton ondulé

(43) Veröffentlichungstag der Anmeldung: 03.05.2006
(73) Patentinhaber: BHS Corrugated Maschinen-und Anlagenbau GmbH, 92729 Weiherhammer (DE)
(72) Erfinder: Titz, Felix, 92729 Weiherhammer (DE)
(74) Vertreter: Rau, Albrecht

(56) Entgegenhaltungen:
- EP-A- 0 468 374
- EP-A- 0 737 553
- EP-A- 0 894 583

## Beschreibung

Die Erfindung betrifft ein Verfahren zum Formatwechsel einer Vorrichtung zum Schneiden einer Wellpappe-Bahn gemäß dem Oberbegriff des Anspruchs 1.

Aus der EP 0 894 583 B1 ist ein solches Verfahren zum Formatwechsel in einer Längsschneide-/Rill-Einrichtung in einer Wellpappe-Anlage bekannt. Hierfür ist eine erste Gruppe von Längsschneide-Werkzeugen und eine zweite Gruppe von Längsschneide-Werkzeugen vorgesehen, die jeweils aus einer Reihe von drehantreibbaren, einzeln ausrückbaren Messern bestehen. Zum Formatwechsel werden alle Messer der ersten Gruppe von Längsschneide-Werkzeugen mit Ausnahme von einem einzigen aus der Wellpappe-Bahn ausgerückt. Lediglich das in der Wellpappe-Bahn verbleibende Messer schneidet einen Längsschnitt weiter in einen Formatwechselbereich hinein. Nun wird auch dieses Messer ausgerückt. Zeitgleich wird genau ein Messer der zweiten Gruppe von Längsschneide-Werkzeugen eingerückt, sodass sich der nun entstehende Schnitt und der sich in den Formatwechselbereich hinein erstreckende Schnitt in Transportrichtung an ihren jeweiligen Endpunkten überlappen. Zeitlich versetzt werden danach alle anderen Messer der zweiten Gruppe von Längsschneide-Werkzeugen in Eingriff mit der Wellpappe-Bahn gebracht. Im Anschluss daran werden die beiden sich in den Formatwechselbereich hinein erstreckenden Längsschnitte durch einen senkrecht zur Transportrichtung verlaufenden Querschnitt miteinander verbunden, sodass zwei endlose Teil-Wellpappe-Bahnen entstehen, die dann über eine Weiche in zwei verschiedene Ebenen geführt werden. Nachteilig an dem bekannten Formatwechselverfahren ist, dass die gesamte Wellpappe des Formatwechselbereichs bei dem anschließenden Zuschneiden der Wellpappe-Bögen nicht genutzt werden kann und somit Ausschuss ist. Bei hohen Transportgeschwindigkeiten von z. B. 300 m/min, können sich Formatwechselbereiche von nicht unerheblicher Länge ergeben. Bei dem Herausschneiden des Formatwechselbereichs aus der Wellpappe-Bahn ergibt sich ein zusätzliches Problem. In Abhängigkeit von der Art des Formatswechsels weist das Ausschussstück häufig eine Breite von mehr als der Hälfte der Breite der Wellpappe-Bahn auf und ist einstückig. Nachfolgend werden jedoch Wellpappe-Bögen sehr viel geringerer Breite gestapelt, sodass die Ausschussstücke häufig beim Stapeln der Wellpappe-Bögen zu Fehlern führen.

Aus der EP 0 737 553 A1 ist ein Formatwechselverfahren bekannt, bei dem zusammengehörende Längsschnitte durch Querschnitte verbunden werden, die schräg oder gebogen verlaufen.

Der Erfindung liegt die Aufgabe zugrunde, das oben beschriebene Formatwechselverfahren derart weiterzubilden, dass die beschriebenen Nachteile verringert werden. Die Aufgabe wird bei einem Verfahren mit den Merkmalen des Anspruchs 1 gelöst. Der Kern der Erfindung besteht darin, durch eine erste und eine zweite Gruppe von Längsschneide-Werkzeugen jeweils mindestens drei Längsschnitte zu erzeugen, die alle einander überlappen und deren Enden paarweise durch Verbindungsschnitte miteinander verbunden werden, sodass vier endlose Teil-Bahnen, nämlich zwei endlose Randstreifen und zwei weiterzuverarbeitende endlose Teil-Wellpappe-Bahnen, entstehen. Hierdurch wird die Länge des Formatwechsel-Bereichs entlang der Transport-Richtung stark reduziert, sodass die Wellpappe-Bahn insgesamt effizienter genutzt werden kann. Darüber hinaus besitzen die Ausschussstücke eine geringere Breite, sodass die Probleme beim Abstapeln der Wellpappe-Bögen erheblich geringer sind.

Weitere vorteilhafte Ausgestaltungen der Erfindung ergeben sich aus den Unteransprüchen.

Zusätzliche Merkmale und Einzelheiten der Erfmdung ergeben sich aus der Beschreibung eines Ausführungsbeispiels anhand der Zeichnungen. Es zeigen:
- Fig. 1: eine schematische Seitenansicht einer Wellpappe-Anlage,
- Fig. 2: eine schematische Seitenansicht einer Querschneide-Einheit gemäß Fig. 1,
- Fig. 3: eine Schnittdarstellung der Querschneide-Einrichtung gemäß Fig. 2 entlang der Schnittlinie III-III,
- Fig. 4: eine Draufsicht auf eine Wellpappe-Bahn bei einem Formatwechsel nach einem ersten Schritt,
- Fig. 5: eine Darstellung gemäß Fig. 4 nach einem zweiten Schritt,
- Fig. 6: eine Darstellung gemäß Fig. 4 nach einem dritten Schritt,
- Fig. 7a und 7b: Darstellungen gemäß Fig. 4 der nach oben und unten abgeführten Teil-Bahnen nach einem vierten Schritt, und
- Fig. 8a und 8b: eine Darstellung gemäß den Fig. 7A und 7B nach einem fünften Schritt.

Eine Wellpappe-Anlage 1 weist eine allgemein bekannte Wellpappe-Herstellungs-Maschine zur Erzeugung einer Wellpappe-Bahn 2 auf, die beispielsweise aus der EP 0 687 552 A (entspricht US-Patent 5,632,850), der DE 195 36 007 A (entspricht GB 2,305,675 A) oder der DE 43 05 158 A1 bekannt ist, worauf bezüglich der Einzelheiten verwiesen wird. Die Wellpappe-Herstellungs-Maschine befindet sich rechts von Fig. 1 und ist nicht dargestellt.

Die Wellpappe-Anlage 1 umfasst entlang einer Transport-Richtung 3 nacheinander eine Längsschneide-/Rill-Einheit 4 sowie dieser nachgeordnet eine Querschneide-Einrichtung 5. Es ist auch möglich, die Querschneide-Einrichtung 5 vor der Längsschneide-/Rill-Einheit 4 anzuordnen. Der Querschneide-Einrichtung 5 nachgeordnet befindet sich im Bereich beider Ränder der Wellpappe-Bahn 2 eine Randstreifen-Abführ-Einheit 6 zum Abführen von Randstreifen 7. Stromabwärts davon ist eine Weiche 8 zum Aufteilen der Wellpappe-Bahn 2 in zwei Ebenen vorgesehen. Der Weiche 8 nachgeordnet ist eine Querschneide-Einheit 9 mit zwei übereinander angeordneten Teil-Querschneidern 10 vorgesehen. Unmittelbar hinter der Querschneide-Einheit 9 ist je Teil-Querschneider 10 ein Förderband 11 angeordnet, das zugeschnittene Wellpappe-Bögen 12 jeweils einer Stapel-Ablage 13 zuführt.

Die Längsschneide-/Rill-Einheit 4 weist eine erste Längsschneide-Einheit 14 sowie eine nachgeordnete zweite Längsschneide-Einheit 15 auf. Den Längsschneide-Einheiten 14, 15 ist eine erste Rill-Einheit 16 sowie eine zweite Rill-Einheit 17 vorgeordnet. Die Längsschneide-Einheiten 14 und 15 weisen Werkzeugbetten auf, an denen an Werkzeugträgem angeordnete, quer zur Transport-Richtung 3 einzeln verschiebbare, rotierende Messer 18 vorgesehen sind. Die Messer 18 sind einzeln mit der Wellpappe-Bahn 2 in Eingriff bringbar und wirken mit auf der anderen Seite der Wellpappe-Bahn 2 angeordneten, drehangetriebenen, nicht dargestellten Bürstenwalzen zusammen, wenn die Messer 18 in die Wellpappe-Bahn 2 eingetaucht sind. Die Rill-Einheiten 16 und 17 weisen jeweils zwei Werkzeugbetten auf, die im Wesentlichen spiegelsymmetrisch zur Wellpappe-Bahn 2 übereinander angeordnet sind. An den verschwenkbaren Werkzeugbetten sind an Werkzeugträgern angeordnete, quer zur Transport-Richtung 3 einzeln verschiebbare Rillwerkzeuge 19 vorgesehen. Die Rillwerkzeuge 19 sind einzeln mit der Wellpappe-Bahn 2 in Eingriff bringbar. Bezüglich des Detailaufbaus der Längsschneide-/Rill-Einheit 4 wird auf DE 197 54 799 A (entspricht US 6,071,222) und die DE 101 31 833 A verwiesen.

Die Fig. 2 und 3 zeigen die Querschneide-Einrichtung 5 aus Fig. 1 im Detail. Die Querschneide-Einrichtung 5 weist ein Gehäuse 20 auf, in dem eine Walze 21 drehantreibbar um eine senkrecht zu der Transport-Richtung 3 verlaufende Drehachse 22 gelagert ist. Das Gehäuse 20 ist derart ausgestaltet, dass die Wellpappe-Bahn 2 unmittelbar unterhalb der Walze 21 durch die Querschneide-Einrichtung 5 transportierbar ist. An der Mantelfläche 23 der Walze 21 ist ein Messer 24 befestigt, das sich radial nach außen erstreckt und senkrecht zu der Transport-Richtung 3 über die gesamte Breite der Wellpappe-Bahn 2 verläuft. Unterhalb der Wellpappe-Bahn 2 sind mehrere Auflage-Einheiten 25 senkrecht zur Transport-Richtung 3 nebeneinander angeordnet. Jede Auflage-Einheit 25 weist eine auch als Amboss bezeichnete Schneid-Auflage 26 auf, die an einer Kolben-Stange 27 eines Hydraulik-Zylinders 28 befestigt ist. Die Schneid-Auflage 26 ist durch den Hydraulik-Zylinder 28 entlang der Transport-Richtung 3 verschiebbar. Die Schneid-Auflagen 26 können senkrecht zur Transport-Richtung 3 alle dieselbe Breite oder auch verschiedene Breiten aufweisen. Die Zahl der Auflagen 26 entspricht der geforderten Genauigkeit bei der Einstellung der Längen der zu erzeugenden Querschnitte. In der Regel ist die Zahl der Auflagen 26 größer als in Fig. 3 dargestellt.

Jede Schneid-Auflage 26 kann mittels des zugehörigen Hydraulik-Zylinders 28 von einer ersten Position in eine zweite Position bewegt werden und umgekehrt. In der ersten Position - der Schneidposition 29 - befindet sich die Schneid-Auflage 26 direkt unterhalb der Walze 21. Der vertikale Abstand der Walze 21 von der Schneid-Auflage 26 ist dabei derart gewählt, dass das Messer 24 bei der Rotation der Walze 21 die Schneid-Auflage 26 fast berührt, aber die dazwischen befindliche Wellpappe-Bahn 2 vollständig durchtrennt. Die Vertikal-Einstellung kann auch so gewählt sein, dass das Messer 24 die Schneid-Auflage 26 berührt. In der zweiten Position - der Nicht-Schneidposition 30 - ist die Kolben-Stange 27 des Hydraulik-Zylinders 28 voll ausgefahren, sodass sich die Schneid-Auflage 26 bezogen auf die Transport-Richtung 3 davor befindet. Die Randstreifen-Abführ-Einheit 6 besteht aus im Bereich der Ränder 31, 32 der Wellpappe-Bahn 2 angeordneten Abführ-Tischen, die in zwei stromabwärts und darunter angeordneten Auffangbehältern 33 münden.

Die Weiche 8 weist einen Zuführ-Tisch 34 zum Antransportieren der Wellpappe-Bahn 2 und zwei übereinander angeordnete Abführ-Tische 35, 36 zum Abtransportieren der Wellpappe-Bahn 2 in zwei Ebenen auf. Zur besseren Überführung der Wellpappe-Bahn 2 von dem Zuführ-Tisch 34 auf die Abführ-Tische 35, 36 sind mehrere Weichen-Elemente 37 vorgesehen, die nebeneinander quer zur Transport-Richtung 3 schwenkbar an dem Zuführ-Tisch 34 angeordnet sind und relativ zu den Abführ-Tischen 35 und 36 in entsprechende Winkel-Positionen verschwenkbar sind. Für eine detaillierte Beschreibung des prinzipiellen Aufbaus der Weiche 8 wird auf die DE 103 54 671.5 verwiesen.

Die Querschneide-Einheit weist zwei Teil-Querschneider 10 auf, die übereinander angeordnet sind. Jeder Teil-Querschneider 10 umfasst weist zwei drehantreibbare, übereinander angeordnete, sich senkrecht zur Transport-Richtung 3 erstreckende Querschneide-Walzen 38 auf, die jeweils ein sich radial nach außen erstreckendes Querschneide-Messer 39 zur vollständigen Querdurchtrennung einer durch sie hindurchgeführten Wellpappe-Bahn zum Zuschneiden der Wellpappe-Bögen tragen.

Im Folgenden wird zunächst das reguläre Zuschneiden von Wellpappe-Bögen 12, das heißt ohne einen Formatwechsel, beschrieben. Hierbei wird das Anbringen von Rillen durch die Rill-Einheiten 16 und 17 nicht erläutert. Zur Erzeugung von Längsschnitten sind die Messer 18 beispielsweise der ersten Längsschneide-Einheit 14 im Eingriff mit der Wellpappe-Bahn 2. Die Zahl der Messer 18 und damit die Zahl der erzeugten Längsschnitte ist vom Auftrag, das heißt davon, wie die Wellpappe-Bahn zugeschnitten werden soll, abhängig. Zwei Außen-Längsschnitte L₁₁ und L₃₁ trennen die beiden äußeren Randstreifen 7 ab, die auch als B₁ und B₄ bezeichnet werden. Die Randstreifen 7 werden in der Randstreifen-Abführ-Einheit 6 seitlich abgeführt und laufen somit nicht mehr über die Weiche 8. Die weiteren in Fig. 4 dargestellten Längsschnitte L₄₁, L₅₁, L₂₁ und L₆₁ definieren Längsstreifen S₁₁, S₂₁, S₃₁, S₄₁, S₅₁, wobei die Streifen S₁₁, S₂₁ und S₃₁ der endlosen Bahn B₂ und die Streifen S₄₁ und S₅₁ der endlosen Bahn B₃ zugeordnet sind. Die Bahnen B₂ und B₃ durchlaufen die Querschneide-Einrichtung 5, ohne dass diese aktiv wird. In der Weiche 8 wird die endlose Bahn B₂ auf den oberen Abführ-Tisch 36 und die Bahn B₃ auf den unteren Abführ-Tisch 35 geführt. Durch die Teil-Querschneider 10 werden die Bahnen B₂ und B₃ durch Querschnitte K in einzelne Wellpappe-Bögen 12 zerschnitten. Die Wellpappe-Bögen 12 werden anschließend durch das Förderband 11 geschuppt abtransportiert und in der Stapel-Ablage 13 abgestapelt. Die Erzeugung zweier endloser Teil-Wellpappe-Bahnen B₂, B₃ hat den Vorteil, dass mit zwei verschiedenen Haulängen H₂₁ bzw. H₃₁, das heißt dem Abstand zwischen benachbarten Querschnitten K gearbeitet werden kann, da die Teil-Wellpappe-Bahnen B₂, B₃ durch verschiedene Teil-Querschneider 10 geführt werden. Die Breite der Streifen S₁₁, S₂₁, S₃₁, S₄₁, S₅₁ quer zur Transport-Richtung 3 ist frei einstellbar, das heißt es müssen nicht alle Streifen innerhalb einer Teil-Wellpappe-Bahn B₂ oder B₃ gleich breit sein. Von besonderer Bedeutung ist, abgesehen von der Außen-Längsschnitten L₁₁ und L₃₁, die die Randstreifen 7 abtrennen, der Innen-Längsschnitt L₂₁, der die Teil-Wellpappe-Bahnen B₂ und B₃ voneinander trennt.

Im Folgenden wird der Ablauf des Formatwechsels anhand der Abfolge der Fig.en 4 bis 8b beschrieben. Es wird angenommen, dass die Wellpappe-Bahn 2 vor dem Formatwechsel durch Messer 18 der ersten Längsschneide-Einheit 14 geschnitten wird, wie dies in Fig. 4 dargestellt ist. Soll ein Formatwechsel durchgeführt werden, so werden zunächst die Positionen der Messer 18 der zweiten Längsschneide-Einheit 15 berechnet und die Messer 18 in die entsprechende Querposition verfahren. Wichtig ist hierbei, welches Messer 18 den zweiten Innen-Längsschnitt L₂₂, der die Teil-Längsbahnen B₂, B₃ voneinander trennt, schneiden wird. Der Abstand des ersten Innen-Längsschnitts L₂₁ vom Rand 31 sei mit x₁ bezeichnet. Der Abstand des zweiten Innen-Längsschnitts L₂₂ sei mit x₂ bezeichnet. In der Regel ist bei einem Formatwechsel x₁≠ x₂, das heißt die Breite der endlosen Teil-Wellpappe-Bahnen B₂, B₃ ändert sich beim Formatwechsel. Dies ist selbstverständlich nicht zwingend. Es ist auch möglich, dass die Breite der Bahnen B₂, B₃ gleich bleibt und sich nur die Position der Längsschnitte in den Teil-Bahnen ändert. Durch den Unterschied zwischen x₁ und x₂ ergibt sich ein Überlappungsbereich U, der sich, wie in Fig. 5 dargestellt, vom rechten Rand von x₂ bis zum rechten Rand von x₁ erstreckt. Der Überlappungsbereich U ist auf der einen Seite begrenzt durch eine Linie, die auf dem ersten Innen-Längsschnitt L₂₁ liegt, und auf der anderen Seite durch eine Linie, die auf dem zweiten Innen-Längsschnitt L₂₂ liegt. In dem Überlappungsbereich U überlappen sich bei dem durchzuführenden Formatwechsel die endlosen Teil-Wellpappe-Bahnen B₂, B₃ senkrecht zur Transport-Richtung 3. Wenn der Überlappungsbereich U bestimmt ist, so wird geprüft, ob einer der ersten Längsschnitte L₁₁, L₂₁, L₃₁, L₄₁, L₅₁, L₆₁ im Überlappungsbereich U liegt, das heißt einen Abstand vom Rand 31 besitzt, der zwischen x₂ und x₁ liegt. Im in Fig. 5 dargestellten Fall ist dies der Längsschnitt L₅₁. Für den Formatwechsel wird das Messer oder ggf. die Messer, die im Überlappungsbereich U liegen, kurz vor den anderen Messern der Längsschneide-Einheit 14 aus der Wellpappe-Bahn 2 ausgerückt. Im Anschluss daran werden alle anderen Messer, die die Längsschnitte L₁₁, L₄₁, L₂₁, L₆₁ und L₃₁ erzeugen, gleichzeitig ausgerückt, sodass diese Schnitte länger sind als der Schnitt L₅₁.

Alle Messer der zweiten Längsschneide-Einheit 15 mit Ausnahme des Messers oder der Messer, die im Überlappungsbereich U liegen, werden zeitlich so in Eingriff mit der Wellpappe-Bahn 2 gebracht, dass sich die zweiten erzeugten Längsschnitte L₁₂, L₄₂, L₂₂, L₆₂ und L₃₂ mit den Enden der ersten Längsschnitte L₁₁, L₄₁, L₂₁, L₆₁, L₃₁ in Transport-Richtung 3 überlappen. In anderen Worten bedeutet dies, dass entlang der Wellpappe-Bahn gesehen die zweiten Längsschnitte bereits beginnen, bevor die ersten Längsschnitte enden. Lediglich das Messer 18 oder die Messer 18 der zweiten Längsschneide-Einheit 15, die im Überlappungsbereich U liegen, werden verspätet eingerückt, sodass sich der erzeugte Schnitt bzw. die Schnitte nicht mit den ersten Schnitten überlappen. In Fig. 5 ist dies der Schnitt L₅₂. Dies bedeutet, dass sich der Anfang des Längsschnitts L₅₂ nicht mit den Enden der Längsschnitte L₁₁, L₄₁, L₂₁, L₆₁ und L₃₁ längs der Wellpappe-Bahn überlappt. Dasselbe gilt für den Längsschnitt L₅₁, der sich nicht mit dem Anfang der Längsschnitte L₁₂, L₄₂, L₂₂, L₆₂ und L₃₂ längs der Wellpappe-Bahn überlappt. Dies ist der zweite in Fig. 5 dargestellte Schritt. Die Längsschnitte überlappen sich in Transport-Richtung 3 über eine Länge von mindestens einem Meter, insbesondere mindestens 50 cm, insbesondere mindestens 20 cm, insbesondere mindestens 5 cm, insbesondere mindestens 1 cm, wobei ein Überlapp von 20 cm besonders vorteilhaft ist.

Der dritte Schritt ist in Fig. 6 dargestellt. Durch die Querschneide-Einrichtung 5 werden nun drei Verbindungsschnitte Q₁, Q₂ und Q₃ vorbestimmter Länge und Position angebracht. Die Position und Länge der Verbindungsschnitte wird dadurch eingestellt, welche Schneid-Auflagen 26 sich in der Schneid-Position 29 befinden. Längere Schnitte können dadurch erzeugt werden, dass mehrere Schneid-Auflagen 26 nebeneinander in der Schneid-Position 29 angeordnet sind. In Fig. 6 befinden sich die Verbindungsschnitte Q₁, Q₂ und Q₃ auf derselben Höhe, das heißt auf einer Linie. Es ist grundsätzlich möglich, dass die Verbindungsschnitte auf verschiedenen Längspositionen, das heißt in Transport-Richtung 3 gegeneinander versetzt, angeordnet werden. Der Verbindungsschnitt Q₁ verbindet die Schnitte L₁₁ und L₁₂, sodass der endlose Randstreifen B₁ von dem Rest der Wellpappe-Bahn abgetrennt wird. Es ist wichtig, dass sich der Verbindungsschnitt Q₁ nicht bis zum Rand 31 erstreckt, damit der Randstreifen B₁ endlos bleibt und nicht durchtrennt wird. Wird der Randstreifen durchtrennt, so kann es bei der Randstreifen-Abführung zu Problemen kommen. Dasselbe gilt für den Verbindungsschnitt Q₃, der die Schnitte L₃₁ und L₃₂ im Bereich des Randes 32 miteinander verbindet. Auch der Verbindungsschnitt Q₃ reicht nicht bis zu dem unmittelbar benachbarten Rand 32, sodass auch der Randstreifen B₄ beim Formatwechsel endlos bleibt. Der Verbindungsschnitt Q₂ verbindet den ersten Innen-Längsschnitt L₂₁ mit dem zweiten Innen-Längsschnitt L₂₂, wodurch die endlosen Teil-Wellpappe-Bahnen B₂ und B₃ voneinander getrennt werden. Dadurch, dass die im Überlappungsbereich U befindlichen Längsschnitte L₅₁ und L₅₂ vorher enden bzw. später beginnen, bleiben die Teil-Wellpappe-Bahnen B₂, B₃ auch nach dem Formatwechsel endlos, das heißt alle Streifen jeweils einer Teil-Wellpappe-Bahn vor dem Formatwechsel sind einteilig mit den Streifen der jeweiligen Teil-Wellpappe-Bahn nach dem Formatwechsel verbunden. Die Verbindungsschnitte Q₁, Q₂ und Q₃ verlaufen senkrecht zur Transport-Richtung 3. Sie stehen, wie in Fig. 6 gezeigt, nur geringfügig über die zu verbindenden Längsschnitte, beispielsweise L₁₁ und L₁₂ quer zur Transport-Richtung hervor, um sicherzustellen, dass die Längsschnitte in der Tat miteinander verbunden werden. Je genauer die Positionierung der Längsschneide-Werkzeuge und Querschneide-Werkzeuge möglich ist, umso mehr kann der jeweilige Überstand bis fast auf Null reduziert werden. Es ist selbstverständlich möglich, die Verbindungsschnitte Q₁, Q₂ und Q₃ vor den Längsschnitten der Längsschneide-Einheiten 14, 15 anzubringen. In diesem Fall würden zunächst die Verbindungsschnitte Q₁, Q₂ und Q₃ an vorbestimmten Positionen angebracht. Im Anschluss daran würden die ersten Längsschnitte und die zweiten Längsschnitte angebracht. Auch die Begriffe des Außer-Eingriff-Bringens der ersten Längsschneide-Einheit 14 und des In-Eingriff-Bringens der zweiten Längsschneide-Einheit 15 sind so zu verstehen, dass sich die erzeugten Längsschnitte gerade überlappen. Dies kann es je nach der Geometrie und Ansteuerung der Messer in den Längsschneide-Einheiten erforderlich machen, diese zeitlich früher oder später anzusteuern. Es kommt auf die geometrische Abfolge der erzeugten Längsschnitte an.

In den Fig. 7a und 7b ist der vierte Bearbeitungsschritt gezeigt. Die beiden endlosen Teil-Wellpappe-Bahnen B₂, B₃ werden nach der Abführung der Randstreifen B₁, B₄ in der Weiche 8 in zwei verschiedene Ebene abgeführt. Die nach oben abgeführte Bahn B₂ ist in Fig. 7a gezeigt. Die nach unten abgeführte Bahn B₃ ist in Fig. 7b gezeigt. Man erkennt hierbei noch einmal, dass die Teil-Wellpappe-Bahnen B₂, B₃ endlos sind. Die endlosen Teil-Wellpappe-Bahnen B2, B3 werden den Teil-Querschneidern 10 zugeführt.

Nun beginnt der fünfte, in den Fig. 8a und 8b dargestellte letzte Schritt. Die Teil-Querschneider 10 bringen auf den Teil-Wellpappe-Bahnen B₂, B₃ über die volle Breite derselben verlaufende Querschnitte K an, wobei die Haulänge, das heißt der Abstand benachbarter Querschnitte K freieinstellbar ist. Im Folgenden wird zunächst das Zuschneiden der Bahn B₃ anhand von Fig. 8b beschrieben. Um die Bahn B₃ optimal im Bereich vor den Verbindungsschnitten Q₁, Q₂ und Q₃ nutzen zu können, wird die Haulänge, das heißt der Abstand benachbarter Querschnitte K, so eingestellt, dass der letzte Querschnitt K_{L3} vor den Verbindungsschnitten Q₂ und Q₃ so angeordnet ist, dass er unmittelbar vor dem Beginn der zweiten Längsschnitte, in diesem Fall L₆₂ und L₃₂ liegt. Hierdurch kann die gesamte Wellpappe bis in den Formatwechselbereich hinein genutzt werden. Bei der EP 0 894 583 B1 ist die Wellpappe-Bahn über die gesamte Breite ab dem Ausrücken aller Längsschneide-Werkzeuge mit Ausnahme von einem nicht nutzbar. Dies ist bei der erfindungsgemäßen Lösung nicht der Fall. In der Bahn B₃ ist die Wellpappe bis zum Beginn der zweiten Längsschnitte L₆₂, L₃₂ nutzbar. Den Gewinn an Wellpappe gegenüber der EP 0 894 583 B 1 kann man erkennen, indem man den letzten Querschnitt K_{L2} in der Bahn B₂, der nachfolgend näher erläutert wird, in die Bahn B₃ verlängert. Der gesamte Bereich zwischen K_{L2} und K_{L3} ist hinzugewonnen worden, wobei noch einmal darauf hingewiesen wird, dass sich der Formatwechselbereich aufgrund der hohen Geschwindigkeit der Wellpappe-Bahn über eine nicht unerhebliche Länge hinziehen kann. War es beim Formatwechsel nicht erforderlich, ein Messer verspätet einzurücken, da sich im Überlappungsbereich U keines befand, so kann die gesamte Wellpappe nach dem Ende der ersten Längsschnitte L₂₁, L₆₁ und L₃₁, genutzt werden. Das heißt der erste Querschnitt K_{E3} nach den Verbindungsschnitten Q₂, Q₃ könnte hier angebracht werden und auch die gesamte Pappe jenseits Enden der ersten Längsschnitte wäre nutzbar. War es, wie im vorliegenden Fall, erforderlich, das Messer für den Längsschnitt L₅₂ verspätet einzurücken, so wird der erste Querschnitt K_{E3} auf der Höhe des Anfangs des Schnitts L₅₂ angesetzt, wodurch der Verlustbereich minimiert wird. Die mit den Bezugszeichen A₁ und A₂ bezeichneten Wellpappe-Bögen sind Ausschuss. Hier wird ein zweiter Vorteil der erfindungsgemäßen Lösung erkennbar. Dadurch, dass nur das bzw. die Messer des Überlappungsbereichs U verspätet eingerückt werden, und alle anderen Messer zum Schneiden von zweiten Längsschnitten gleichzeitig eingerückt werden, wird der Ausschuss im Formatwechselbereich durchtrennt und damit schmaler. Er ist somit sehr viel einfacher handhabbar. Bei der Lösung gemäß der EP 0 894 583 B1 wären die Ausschussstücke A₁ und A₂ einteilig. Wie bereits oben ausgeführt, ist in der Praxis die Zahl der Längsschnitte größer und auch die Wahrscheinlichkeit, dass überhaupt Schnitte im Überlappungsbereich U erforderlich sind, gering, sodass in der Regel im Vergleich zur EP 0 894 583 B1 eine größere Ausnutzung der Pappe im Formatwechselbereich möglich ist und zum anderen, wenn denn Ausschuss entsteht, dieser bereits in mehrere Stücke zerschnitten ist. Nach dem Querschnitt K_{E3} werden in gewünschten Abständen weitere Querschnitte K angebracht und hierdurch Wellpappe-Bögen gewünschter Größe erzeugt.

Aufgrund der beispielhaft vorgegebenen Konstellation ist die Abfolge der Schnitte auf der Bahn B₂ in Fig. 8a genau umgekehrt. Der letzte Querschnitt K_{L2} wird am Ende kurzen Längsschnitts L₅₁ angebracht, wodurch Ausschussstücke A₁ und A₂ entstehen, die voneinander getrennt sind. Der erste Querschnitt K_{E2} jenseits der Verbindungsschnitte Q₁, Q₂ wird am Ende der Längsschnitte L₁₁ und L₄₁ angebracht. Von dort ab kann die Wellpappe-Bahn in vollem Umfang genutzt werden. Der Gewinn an Wellpappe-Bahn ergibt sich wieder durch Verlängerung des Schnitts K_{E3} von Fig. 8b in Fig. 8a, also der Bereich zwischen K_{E2} und K_{E3}.

Allgemein gilt für das Formatwechselverfahren Folgendes: Grundsätzlich werden nach Möglichkeit alle Messer der zweiten Längsschneide-Einheit 15 so eingerückt, dass sich die entstehenden zweiten Längsschnitte mit den Enden der ersten Längsschnitte überlappen. Insbesondere gilt, dass sich mindestens drei Längsschnittpaare, insbesondere mindestens vier Längsschnittpaare, insbesondere mindestens fünf Längsschnittpaare entlang der Transport-Richtung 3 überlappen. Nur wenn die Vorgabe der zu schneidenden Formate es erfordert, dass ein Längsschnitt sich im Überlappungsbereich U befindet, so wird der entsprechende Schnitt je nach dessen Lage entweder vor den ersten Längsschnitten beendet oder nach den zweiten Längsschnitten begonnen. Die Praxis zeigt, dass derartige Konstellationen relativ selten sind, da ohnehin versucht wird, die verschiedenen Aufträge, das heißt zu schneidende Wellpappe-Bögen, so auf der Wellpappe-Bahn zu verteilen, dass die Breite des Überlappungsbereichs U möglich gering wird. Je breiter der Überlappungsbereich U ist, umso schwieriger ist es, die entsprechende Bahn B₂ oder B₃ über die Weiche 8 zu führen. Befmden sich bei den ersten Längsschnitten und/oder bei den zweiten Längsschnitten keine Längsschnitte im Überlappungsbereich U, so erfolgen auf der entsprechenden Seite alle Längsschnitte mit derselben Länge.

## Patentansprüche

1. Verfahren zum Formatwechsel einer Vorrichtung zum Schneiden einer entlang einer Transport-Richtung (3) transportierten, zwei seitliche Ränder (31, 32) aufweisenden, endlosen Wellpappe-Bahn (2) in mehrere endlose Teil-Wellpappe-Bahnen (B₁, B₂, B₃, B₄) mit einer ersten und einer zweiten Gruppe von Längsschneide-Werkzeugen (14, 15), das die folgenden Schritte aufweist:
a. Erzeugen von zwei ersten Außen-Längsschnitten (L₁₁, L₃₁) und eines dazwischen liegenden ersten Innen-Längsschnitts (L₂₁) in der Wellpappe-Bahn (2) mit der ersten Gruppe von Längsschneide-Werkzeugen (14),
b. Außereingriffbringen mindestens eines Teils der ersten Gruppe von Längsschneide-Werkzeugen (14) mit der Wellpappe-Bahn (2),
c. Ineingriffbringen mindestens eines Teils der zweiten Gruppe von Längsschneide-Werkzeugen (15) mit der Wellpappe-Bahn (2),
d. Erzeugen von zwei zweiten Außen-Längsschnitten (L₁₂, L₃₂) und eines dazwischen liegenden zweiten Innen-Längsschnitts (L₂₂) in der Wellpappe-Bahn (2) mit der zweiten Gruppe von Längsschneide-Werkzeugen (15),
e. Erzeugen eines den ersten Innen-Längsschnitt (L₂₁) und den zweiten Innen-Längsschnitt (L₂₂) verbindenden, quer zur Transport-Richtung (3) verlaufenden Innen-Verbindungsschnitts (Q₂),
f. Erzeugen zweier, jeweils einen ersten Außen-Längsschnitt (L₁₁, L₃₁) und einen auf der selben Seite der Innen-Längsschnitte (L₂₁, L₂₂,) liegenden zweiten Außen-Längsschnitt (L₁₂, L₃₂) verbindender, quer zur Transport-Richtung (3) verlaufender Außen-Verbindungsschnitte (Q₁, Q₃), **dadurch gekennzeichnet, dass**
g. die Längsschnitte (L₁₁, L₂₁, L₃₁, L₁₂, L₂₂, L₃₂,) derart angebracht werden, dass die ersten Außen-Längsschnitte (L₁₁, L₃₁) sowie die zweiten Außen-Längsschnitte (L₁₂, L₃₂) einander paarweise in Transport-Richtung (3) überlappen und dass der erste Innen-Längsschnitt (L₂₁) sowie der zweite Innen-Längsschnitt (L₂₂) einander in Transport-Richtung (3) überlappen,
h. die Außen-Verbindungsschnitte (Q₁, Q₃) derart angebracht werden, dass sie vor dem jeweils angrenzenden Rand (31, 32) enden,
i. ein Überlappungsbereich (U) definiert ist als der Bereich zwischen einer ersten Linie, die auf dem ersten Innen-Längsschnitt (L₂₁) liegt, und einer zweiten Linie, die auf dem zweiten Innen-Längsschnitt (L₂₂) liegt,
j. mit der ersten Gruppe von Längsschneide-Werkzeugen (14) weitere erste Längsschnitte (L₄₁, L₅₁, L₆₁) und mit der zweiten Gruppe von Längsschneide-Werkzeugen (15) weitere zweite Längsschnitte (L₄₂, L₅₂, L₆₂) erzeugt werden, wobei
i. ein sich im Überlappungsbereich (U) befindender weiterer erster Längsschnitt (L₅₁) vor den ersten Außen-Längsschnitten (L₁₁, L₃₁) und dem ersten Innen-Längsschnitt (L₂₁) beendet wird und ein im Überlappungsbereich (U) befindlicher, weiterer zweiter Längsschnitt (L₅₂) nach dem Anfang der zweiten Außen-Längsschnitte (L₁₂, L₃₂) und dem zweiten Innen-Längsschnitt (L₂₂) begonnen wird, und
ii. ein weiterer erster Längsschnitt (L₄₁, L₆₁) und ein weiterer zweiter Längsschnitt (L₄₂, L₆₂) vorgesehen sind, die einander überlappen.

2. Verfahren gemäß Anspruch 1, **dadurch gekennzeichnet, dass** im Überlappungsbereich (U) befindlichen Längsschnitte (L₅₁, L₅₂) nicht bis an den Innen-Verbindungsschnitt (Q₂) heranreichen.

3. Verfahren gemäß Anspruch 1, **dadurch gekennzeichnet, dass** mindestens vier erste Längsschnitte (L₁₁, L₂₁, L₃₁, L₄₁, L₆₁), erzeugt durch die erste Gruppe von Längsschneide-Werkzeugen (14), sich mit mindestens vier zweiten Längsschnitten (L₁₂, L₂₂, L₃₂, L₄₂, L₆₂) erzeugt von der zweiten Gruppe von Längsschneide-Werkzeugen (15) in Transport-Richtung (3) überlappen.

4. Verfahren gemäß Anspruch 1, **dadurch gekennzeichnet, dass** mindestens fünf erste Längsschnitte (L₁₁, L₂₁, L₃₁, L₄₁, L₆₁), erzeugt durch die erste Gruppe von Längsschneide-Werkzeugen (14), sich mit mindestens fünf zweiten Längsschnitten (L₁₂, L₂₂, L₃₂, L₄₂, L₆₂) erzeugt von der zweiten Gruppe von Längsschneide-Werkzeugen (15) in Transport-Richtung (3) überlappen.

5. Verfahren gemäß Anspruch 1, **dadurch gekennzeichnet, dass** die Außen-Verbindungsschnitte (Q₁, Q₃) und/oder der Innen-Verbindungsschnitt (Q₂) senkrecht zur Transport-Richtung (3) verlaufen.

## Claims

1. A method of format change of a system for cutting a continuous web of corrugated board (2), which is conveyed in a conveying direction (3) and has two lateral margins (31, 32), into several continuous sectional webs of corrugated board (B₁, B₂, B₃, B₄), having a first and a second group of longitudinal-cutter tools (14, 15), the method comprising the following steps:
a. producing two first external longitudinal cuts (L₁₁, L₃₁) and an intermediate first internal longitudinal cut (L₂₁) in a web of corrugated board (2) by a first group of longitudinal-cutter tools (14);
b. disengaging at least a part of the first group of longitudinal-cutter tools (14) from the web of corrugated board (2);
c. engaging at least a part of the second group of longitudinal-cutter tools (14) with the web of corrugated board (2);
d. producing two second external longitudinal cuts (L₁₂, L₃₂) and an intermediate second internal longitudinal cut (L₂₂) in the web of corrugated board (2) by the second group of longitudinal-cutter tools (15);
e. producing an internal connecting cut (Q₂) which connects the first internal longitudinal cut (L₂₁) and the second internal longitudinal cut (L₂₂) and extends crosswise of the conveying direction (3);
f. producing two external connecting cuts (Q₁, Q₃) which extend crosswise of the conveying direction (3) and respectively connect a first external longitudinal cut (L₁₁, L₃₁) and a second external longitudinal cut (L₁₂, L₃₂); **characterized**
g. **in that** the longitudinal cuts (L₁₁, L₂₁, L₃₁, L₁₂, L₂₂, L₃₂) are made such that the first external longitudinal cuts (L₁₁, L₃₁) and the second external longitudinal cuts (L₁₂, L₃₂) lap over one another in pairs in the conveying direction (3) and such that the first internal longitudinal cut (L₂₁) and the second internal longitudinal cut (L₂₂) lap over one another in the conveying direction (3);
h. **in that** the external connecting cuts (Q₁, Q₃) are applied such that they end before the respectively adjacent margin (31, 32);
i. **in that** an area of overlap (U) is defined as the area between a first line that is located on the first internal longitudinal cut (L₂₁), and a second line that is located on the second internal longitudinal cut (L₂₂);
j. **in that** further second longitudinal cuts (L₄₂, L₅₂, L₆₂) are produced by the first groups of longitudinal-cutter tools (14) and the second group of longitudinal-cutter tools (15), wherein
i. another first longitudinal cut (L₅₁), which is located in the area of overlap (U), ends before the first external longitudinal cuts (L₁₁, L₃₁) and the first longitudinal cut (L₂₂) and another second longitudinal cut (L₅₂), which is located in the area of overlap (U), starts after the beginning of the second external longitudinal cuts (L₁₂, L₃₂) and the second internal longitudinal cut (L₂₂), and
ii. another first longitudinal cut (L_{41, 61}) and another second longitudinal cut (L_{42, 62}) are provided, overlapping one another.

2. A method according to claim 1, **characterized in that** longitudinal cuts (L₅₁, L₅₂), which are located in the area of overlap (U), do not extend as far as to the internal connecting cut (Q₂).

3. A method according to claim 1, **characterized in that,** in the conveying direction (3), at least four first longitudinal cuts (L₁₁, L₂₁, L₃₁, L₄₁, L₆₁), which are produced by the first group of longitudinal-cutter tools (14), lap over at least four second longitudinal cuts (L₁₂, L₂₂, L₃₂, L₄₂, L₆₂), which are produced by the second group of longitudinal-cutter tools (15).

4. A method according to claim 1, **characterized in that**, in the conveying direction (3), at least five first longitudinal cuts (L₁₁, L₂₁, L₃₁, L₄₁, L₆₁), which are produced by the first group of longitudinal-cutter tools (14), lap over at least five second longitudinal cuts (L₁₂, L₂₂, L₃₂, L₄₂, L₆₂), which are produced by the second group of longitudinal-cutter tools (15).

5. A method according to claim 1, **characterized in that** the external connecting cuts (Q₁, Q₃) and/or the internal connecting cut (Q₂) are perpendicular to the conveying direction (3).

## Revendications

1. Procédé de changement de format dans un dispositif pour découper une bande de carton ondulé (2) continue, transportée le long d'une direction de transport (3) et présentant deux bords latéraux (31, 32), en plusieurs bandes sans fin partielles de carton ondulé (B₁, B₂, B₃, B₄) au moyen d'un premier et d'un deuxième groupe d'outils de coupe longitudinale (14, 15), comprenant les étapes suivantes :
a. Réaliser deux premières découpes longitudinales extérieures (L₁₁, L₃₁) et une première découpe longitudinale intérieure intermédiaire (L₂₁) dans la bande de carton ondulé (2) avec le premier groupe d'outils de coupe longitudinale (14),
b. Désengager au moins une partie du premier groupe d'outils de coupe longitudinale (14) de la bande de carton ondulé (2),
c. Mettre en prise au moins une partie du deuxième groupe d'outils de coupe longitudinale (15) avec la bande de carton ondulé (2),
d. Réaliser deux deuxièmes découpes longitudinales extérieures (L₁₂, L₃₂) et une deuxième découpe longitudinale intérieure intermédiaire (L₂₂) dans la bande de carton ondulé (2) avec le deuxième groupe d'outils de coupe longitudinale (15),
e. Réaliser, transversalement à la direction de transport (3), une découpe de raccordement intérieure (Q₂) reliant la première découpe longitudinale intérieure (L₂₁) et la deuxième découpe longitudinale intérieure (L₂₂),
f. Réaliser, transversalement à la direction de transport (3), deux découpes de raccordement extérieures (Q₁, Q₃) reliant respectivement une première découpe longitudinale extérieure (L₁₁, L₃₁) et une deuxième découpe longitudinale extérieure (L₁₂, L₃₂) située du côté des découpes longitudinales intérieures (L₂₁, L₂₂), **caractérisé en ce que**
g. les découpes longitudinales (L₁₁, L₂₁, L₃₁, L₁₂, L₂₂, L₃₂) sont disposées de façon que les premières découpes longitudinales extérieures (L₁₁, L₃₁) ainsi que les deuxièmes découpes longitudinales extérieures (L₁₂, L₃₂) se chevauchent par paires dans la direction de transport (3) et **en ce que** la première découpe longitudinale intérieure (L₂₁) ainsi que la deuxième découpe longitudinale intérieure (L₂₂) se chevauchent dans la direction de transport (3).
h. les découpes de raccordement extérieures (Q₁, Q₃) sont disposées de façon à se terminer avant le bord adjacent respectif (31, 32),
i. une région de chevauchement (U) est définie comme la région comprise entre une première ligne, située sur la première découpe longitudinale intérieure (L₂₁), et une deuxième ligne, située sur la deuxième découpe longitudinale intérieure (L₂₂),
j. sont réalisées, au moyen du premier groupe d'outils de coupe longitudinale (14), d'autres premières découpes longitudinales (L₄₁, L₅₁, L₆₁) et, au moyen du deuxième groupe d'outils de coupe longitudinale (15), d'autres deuxièmes découpes longitudinales (L₄₂, L₅₂, L₆₂),
i. une autre première découpe longitudinale (L₅₁), située dans la région de chevauchement (U), se terminant avant les premières découpes longitudinales extérieures (L₁₁, L₃₁) et la première découpe longitudinale intérieure (L₂₁) et une autre deuxième découpe longitudinale (L₅₂), située dans la région de chevauchement (U), commençant après le début des deuxièmes découpes longitudinales extérieures (L₁₂, L₃₂) et la deuxième découpe longitudinale intérieure (L₂₂), et
ii. une autre première découpe longitudinale (L₄₁, L₆₁) et une autre deuxième découpe longitudinale (L₄₂, L₆₂) étant prévues, lesquelles se chevauchent entre elles.

2. Procédé selon la revendication 1, **caractérisé en ce que** des découpes longitudinales (L₅₁, L₅₂) n'atteignent pas la découpe de raccordement intérieure (Q₂).

3. Procédé selon la revendication 1, **caractérisé en ce qu'** au moins quatre premières découpes longitudinales (L₁₁, L₂₁, L₃₁, L₄₁, L₆₁), réalisées par le premier groupe d'outils de coupe longitudinale (14), se chevauchent, dans la direction de transport (3), avec au moins quatre deuxièmes découpes longitudinales (L₁₂, L₂₂, L₃₂, L₄₂, L₆₂), réalisées par le deuxième groupe d'outils de coupe longitudinale (15).

4. Procédé selon la revendication 1, **caractérisé en ce qu'**au moins cinq premières découpes longitudinales (L₁₁, L₂₁, L₃₁, L₄₁, L₆₁), réalisées par le premier groupe d'outils de coupe longitudinale (14), se chevauchent, dans la direction de transport (3), avec au moins cinq deuxièmes découpes longitudinales (L₁₂, L₂₂, L₃₂, L₄₂, L₆₂), réalisées par le deuxième groupe d'outils de coupe longitudinale (15).

5. Procédé selon la revendication 1, **caractérisé en ce que** les découpes de raccordement extérieures (Q₁, Q₃) et/ou la découpe de raccordement intérieure (Q₂) sont perpendiculaires à la direction de transport (3).
